# EUROPÄISCHE PATENTSCHRIFT

(11) **EP 2 643 648 B1**
(45) Veröffentlichungstag und Bekanntmachung des Hinweises auf die Patenterteilung: **27.01.2016**
(21) Anmeldenummer: 11778630.1
(22) Anmeldetag: 04.11.2011
(51) Int. Cl.: F26B 13/20, D21F 5/18, D21H 17/49, D21H 25/06, D21H 27/26

(54) **VERFAHREN UND ANLAGE ZUM IMPRÄGNIEREN UND TROCKNEN EINER DURCHLAUFENDEN PAPIERBAHN**
METHOD AND SYSTEM FOR IMPREGNATING AND DRYING A CONTINUOUS PAPER WEB
PROCÉDÉ ET INSTALLATION DESTINÉS À L'IMPRÉGNATION ET AU SÉCHAGE D'UNE BANDE DE PAPIER DÉFILANTE

(30) Priorität: 23.11.2010 DE 102010052044
(43) Veröffentlichungstag der Anmeldung: 02.10.2013
(73) Patentinhaber: Vits Technology GmbH, 40764 Langenfeld (DE)
(72) Erfinder: UNGER, Udo, 42799 Leichlingen (DE); DÖNGELLI, Adnan, 45968 Gladbeck (DE); JAMES, Daniel, 40764 Langenfel Langenfeld (DE)
(74) Vertreter: Frese Patent
(86) Internationale Anmeldenummer: PCT/EP2011/069407
(87) Internationale Veröffentlichungsnummer: WO 2012/069301

(56) Entgegenhaltungen:
- EP-A2- 1 134 529
- EP-B1- 0 966 641
- WO-A1-2008/134823
- DE-A1- 4 226 107
- DE-A1- 19 623 303
- DE-U1- 7 928 210
- US-A- 5 528 839
- US-A- 5 714 269

## Beschreibung

Die Erfindung betrifft ein Verfahren zum Imprägnieren und Trocknen einer durchlaufenden Papierbahn mit einem in Wasser gelösten Harnstoffharz, wobei auf die Papierbahn das Harnstoffharz in dosierter Menge aufgetragen wird, die Papierbahn in einem Trockner durch erwärmte Luft schwebend geführt und auf eine vorbestimmte Restfeuchte getrocknet wird, wobei mindestens ein Teil der Luft im Kreislauf gefahren wird, eine Temperatur der Papier-bahn bestimmt wird und die Trocknung durch Verändern von Trocknungsparametern in einer Vielzahl unterschiedlicher Trocknungszonen geregelt wird, wobei zwischen den benachbarten Trocknungszonen jeweils eine Trennwand angeordnet ist.
Die Erfindung betrifft weiterhin eine entsprechende Vorrichtung zur Durchführung des Verfahrens.

Solche imprägnierten Papierbahnen sind an sich bekannt und werden z.B. als Möbelfolien oder für Fußbodenlaminat verwendet. Hierbei werden hohe Anforderungen an die Qualität gestellt. Daher werden bisher in der Praxis überwiegend teure Melaminharze zum Imprägnieren verwendet.

Hierbei werden die Dekorpapiere mit dem Melaminharz getränkt und mit Warmluft getrocknet. Beim Verpressen unter Hitze und Druck mit dem Substrat, z.B. einer Spanplatte, bewirkt das Melaminharz, dass die Oberfläche kratzfest ist und dass ein sicheres Verkleben des Dekorpapiers mit dem Substrat gegeben ist. Um Kosten zu sparen, kann für ein erstes Imprägnieren das wesentlich preiswertere Harnstoffharz verwendet werden. Dann muss die imprägnierte Bahn beidseitig mit Melaminharz beschichtet werden, um die verlangten Oberflächeneigenschaften des Laminates zu erzielen und um die Verklebung mit der Patte zu gewährleisten.

Bei den üblichen Trocknungsverfahren ist ein Verkleben der mit reinem Harnstoffharz imprägnierten Bahn mit dem Substrat nicht möglich.

Aus der EP 966 641 A1 ist ein Verfahren zum Imprägnieren und Trocknen einer Papierbahn bekannt, bei dem ein Sollauftrag mit Melaminharz anhand von gemessenen Werten der Flächengewichte geregelt wird. Die Trocknung erfolgt mittels erwärmter Luft und wird anhand einer Endfeuchte der imprägnierten Papierbahn geregelt.

Es ist wünschenswert, beim Imprägnieren von Papierbahnen das Melaminharz weitgehend durch wesentlich preiswerteres Harnstoffharz zu ersetzen.

Die WO 2008/134823 A1 beschreibt ein Verfahren zur Herstellung von imprägniertem Papier, bei dem zum Imprägnieren ein Harnstoffharz verwendet wird. Die Trocknung erfolgt mittels nahen Infrarot- Strahlen, wobei ein Vernetzen des Harzes weitgehend vermieden wird. Die geringe Vernetzung erlaubt beim Verpressen der mit dem Harnstoffharz imprägnierten Folie mit dem Substrat, dass ein sicheres Verkleben erfolgt. Ein Nachteil des Verfahrens ist, dass die geforderte Betriebssicherheit nicht gegeben ist. Weiter wird teure elektrische Energie benötigt. Bei bunten Dekoren werden Stellen mit verschiedenen Farben wegen der unterschiedlichen Absorption und Reflexion unterschiedlich getrocknet, so dass die Bahn insgesamt ungleichmäßige Feuchte aufweist.

Es ist daher eine erste Aufgabe der Erfindung, ein Verfahren zur Verfügung zu stellen, das die geforderte Betriebssicherheit aufweist, wobei die Vernetzung des Harnstoffharzes weitgehend verhindert wird, und das bei günstigen Energiekosten eine gleichmäßige Trocknung auch bei allen Varianten des Dekors gewährleistet.

Eine weitere Aufgabe besteht in der Schaffung einer Vorrichtung zur Durchführung des Verfahrens.

Die erste Aufgabe ist durch die Merkmale des Anspruchs 1 gelöst. Die Temperatur der Papierbahn wird in jeder der Trocknungszonen separat bestimmt und geregelt, und für jede der Trocknungszonen werden eine Menge und/oder eine Temperatur der Umluft so geregelt, dass die Temperatur der Papierbahn maximal 99°C, bevorzugt maximal 80°C bis 85°C beträgt. Auf diese Weise wird sicher erreicht, dass in keiner der Trocknungszonen die für Harnstoffharz kritische Temperatur überschritten und trotzdem der geforderte Trocknungsgrad sehr gleichmäßig erzielt wird. Insbesondere wird eine Vernetzung des Harnstoffharzes weitgehend verhindert, so dass beim späteren Laminieren ein festes Verkleben mit z.B. einer Platte gewährleistet ist. Daher kann entgegen der bisherigen Praxis das wesentlich preiswertere Harnstoffharz eingesetzt werden. Maßgeblich ist hierfür das Verhindern der Vernetzung.

Abluft wird aus einer ersten der Trocknungszonen abgezogen und Frischluft einer letzten der Trocknungszonen zugeführt (Richtungsangaben, Positionen und Ähnliches beziehen sich in dieser Anmeldung immer auf eine Transportrichtung der Papierbahn). Dies bewirkt, dass jede der Trocknungszonen von einer möglichst großen Menge an Frischluft bei gleichzeitig möglichst geringer Abluftmenge durchströmt wird. Die Regelung der Menge und/oder der Temperatur der Umluft in Abhängigkeit von der Temperatur der Papierbahn ermöglicht eine hohe Temperatur in einer in Transportrichtung der Papierbahn ersten der Trocknungszonen bei gleichzeitig hoher Umwälzmenge. Hierbei kann keine oder nur wenig Luft in die nächste Trocknungszone gelangen, in der eine niedrigere Temperatur vorherrscht. Daher lässt sich die maximale Temperatur der Papierbahn sicher einhalten, wobei hohe Verdampfungsleistungen besonders in der ersten Trocknungszone erzielt werden können. Insgesamt lassen sich in den Trocknungszonen von hoch nach tief gestufte Temperaturen ohne nennenswerte gegenseitige Beeinflussung einstellen, so dass eine insgesamt hohe Verdampfungsrate trotz der niedrigen Temperatur der Papierbahn erzielt werden kann. Insbesondere wird verhindert, dass Luft von einer Trocknungszone mit höherer Temperatur und hohem Wassergehalt in eine benachbarte nachfolgende Trocknungszone mit niedrigerer Temperatur strömt und so zu einer unzulässig hohen Temperatur der Papierbahn führt.

Das Harnstoffharz hat den zusätzlichen Vorteil, dass es dünnflüssig ist und daher besser und schneller in die Papierbahn imprägniert. Daher ist das Imprägnieren vereinfacht.

Weiterhin ist die mit Harnstoffharz imprägnierte und anschließend getrocknete Papierbahn bedruckbar, so dass kurzfristig ein Druckdekor geändert werden kann, ohne einen Wechsel einer Vorratsrolle der Papierbahn vornehmen zu müssen. Die Vorratshaltung für Papierbahnen wird dadurch stark vereinfacht.

Die Unteransprüche betreffen die vorteilhafte Ausgestaltung der Erfindung.

In einer besonderen Ausgestaltung des Verfahrens wird die Frischluft mittels der Abluft in einem Wärmetauscher vorgewärmt. Hierdurch wird der Energieverbrauch der Trocknung gesenkt.

In einer weiteren Ausgestaltung wird ein unkontrolliertes Eindringen von Umgebungsluft in den Trockner so weit wie technisch sinnvoll verhindert; hierfür sind entsprechende Sperrschleusen am Einlauf und am Auslauf der Papierbahn in den Trockner angeordnet, die z.B. mit Sperrluft beaufschlagt werden. Auf diese Weise wird erreicht, dass die Frischluft weitgehend nur in die letzte der Trocknungszonen eintritt.

In einer weiteren Ausgestaltung wird die Luft direkt mittels brennbarem Gas beheizt, wobei hierbei entstehende Verbrennungsgase mit aus einer zugehörigen der Trocknungsstufen abgezogenen Luft vermischt und dann dieser Trocknungsstufe als Heizgas zugeführt werden. Hierbei ist jeder Trocknungsstufe ein eigener Brenner zugeordnet. Die Vermischung und somit die Kühlung der Verbrennungsgase mit der Luft aus den Trocknungsstufen bewirkt eine starke Reduzierung der Abluft des Trockners; es muss weniger Frischluft aufgeheizt werden.

In einer weiteren Ausgestaltung weist die Luft in dem Trockner eine relative Feuchte von maximal 10 %, vorzugsweise maximal 5 % auf. Hierdurch ergibt sich eine hohe Wasseraufnahmefähigkeit der Luft und daher eine schonende und schnelle Trocknung.

In einer weiteren Ausgestaltung beträgt die Temperatur der Luft in der ersten Trocknungsstufe 120°C bis 300°C, vorzugsweise 150°C bis 200°C, und in der letzten Trocknungsstufe 60°C bis 100°C, vorzugsweise 70°C bis 90°C. In den Trocknungsstufen zwischen der ersten und der letzten wird die Temperatur der Luft auf Werte zwischen der in der ersten und der in der letzten Trocknungsstufe eingestellt, wobei die Temperatur von einer der Trocknungsstufen zu der nächsten in Transportrichtung der Papierbahn stufenweise verringert ist. Auf diese Weise ergibt sich für jede Trocknungsstufe eine möglichst hohe Verdampfungsleistung, ohne dass die zulässige Temperatur der Papierbahn überschritten wird.

In einer weiteren Ausgestaltung wird nach dem Trocknen ein Melaminharz auf die Papierbahn aufgetragen. Hierdurch wird eine qualitativ höherwertige Oberfläche der fertig beschichteten Papierbahn erzielt. Diese genügt weitgehend den Anforderungen einer mit ausschließlich Melaminharz imprägnierte und/oder beschichtete Papierbahn, wobei aber mit dem erfindungsgemäßen Verfahren die Herstellungskosten erheblich reduziert sind.

Die zweite Aufgabe ist durch die Merkmale des Anspruchs 8 gelöst. Es gilt das für das Verfahren Gesagte entsprechend.

Die Erfindung wird anhand der schematischen Zeichnung weiter erläutert. Es zeigen
Figur 1 ein Schema einer Vorrichtung zum Imprägnieren und Trocknen einer durchlaufenden Papierbahn und
Figur 2 ein Schema einer gasbeheizten Trocknungszone.

Wie aus der Figur 1 ersichtlich umfasst eine Vorrichtung zum Imprägnieren und Trocknen einer durchlaufenden Papierbahn 1 eine erste Auftragsvorrichtung 2 zum dosierten Auftragen von Harnstoffharz und einen Trockner 3. Dem Trockner 3 ist vorzugsweise ein Wickler 4 zum Aufwickeln der imprägnierten Papierbahn 1 nachgeschaltet, deren Transport in Richtung entsprechend dem Pfeil 5 erfolgt.

Die erste Auftragsvorrichtung 2 umfasst eine Antragswalze 6, Umlenkwalzen 7 sowie nicht dargestellte Mittel zum Zuführen des Harnstoffharzes.

Der Trockner 3 ist baukastenartig aus hier vier im wesentlichen gleichartig aufgebauten Trocknungszonen 3.1, 3.2, 3.3, 3.4 aufgebaut und von einem Gehäuse umschlossen. Zwischen den benachbarten Trocknungszonen 3.1, 3.2, 3.3, 3.4 ist jeweils eine Trennwand angeordnet.

Jede der Trocknungszonen 3.1, 3.2, 3.3, 3.4 umfasst, wie aus der Figur 2 besonders deutlich wird, einen Umluftventilator 8, Düsenkästen 9, die unterhalb und oberhalb der Papierbahn 1 zum Aufblasen von als Umluft geführter Luft auf die Papierbahn 1 angeordnet sind, Mittel zum Erwärmen der Umluft sowie Kanäle oder Leitungen zum Leiten der Umluft. In jeder Trocknungszone 3.1, 3.2, 3.3, 3.4 ist eine Messvorrichtung 10 so angeordnet, dass eine Temperatur der Papierbahn 1 in einem hinteren Bereich der Trocknungszone 3.1, 3.2, 3.3, 3.4 bestimmbar ist. Die Messvorrichtung 10 umfasst z.B. einen berührungslos arbeitenden Infrarot- Sensor. Der Umluftventilator 8 ist in einem Saugraum 11 innerhalb der Trocknungszone 3.1, 3.2, 3.3, 3.4 angeordnet und druckseitig mittels Kanälen an die Düsenkästen 9 angeschlossen.

Die Mittel zum Erwärmen der Umluft umfassen einen Gasbrenner 12 mit einem Brennerrohr 13 und einem Brennerluftventilator 14, einen Mischluftventilator 15 und verbindende Luftkanäle. Der Mischluftventilator 15 ist saugseitig an den Saugraum 11 und druckseitig an das Brennerrohr 13 angeschlossen. Ein Auslass des Brennerrohrs 13 ist so an den Saugraum11 angeschlossen, dass im Betrieb ein Vermischen der von dem Mischluftventilator 15 abgesaugten Umluft mit der aus dem Auslass des Brennerrohrs 13 in den Saugraum 11 eingeleiteten erwärmten Umluft ausgeschlossen ist.

Alternativ umfassen die Mittel zum Erwärmen der Umluft einen nicht dargestellten ersten Wärmetauscher, der der Saugseite des Umluftventilators 8 zugeordnet und mit Heizmedium wie Thermoöl oder Dampf beaufschlagbar ist.

Einem Einlauf der Papierbahn 1 in die erste Trocknungszone 3.1 und einem Auslauf aus der letzten Trocknungszone 3.4 ist jeweils eine Sperrschleuse 16 zugeordnet. Jede der Sperrschleusen 16 ist separat mit Frischluft so beaufschlagbar, dass ein ungewolltes Eindringen von Umgebungsluft in und ein Austreten von Luft aus dem Trockner 3 weitestgehend vermieden wird.

An der ersten Trocknungszone 3.1. ist an dem Gehäuse eine Abluftleitung 17 angeschlossen, die hinter einem zweiten Wärmetauscher 18 in einen Kamin übergeht. An den zweiten Wärmetauscher 18 ist weiterhin eine Frischluftleitung 19 angeschlossen, die in die letzte Trocknungszone 3.4 führt. Zur Druckerhöhung ist in die Frischluftleitung 19 ein Frischluftventilator 20 integriert.

Im Betrieb wird die Papierbahn 1 von einer Vorratsrolle 21 abgezogen und durch die erste Auftragsvorrichtung 2 geleitet. Hier wird wie bekannt das Harnstoffharz in wässriger Lösung gleichmäßig auf die Papierbahn 1 verteilt und zu einem vorbestimmten Flächengewicht von z.B. 50 g Harnstoffharz- Trockenmasse pro m² dosiert. Das Harnstoffharz imprägniert in die Papierbahn 1, so dass diese gleichmäßig durchtränkt ist.

Die imprägnierte Papierbahn 1 wird dann dem Trockner 3 zugeführt, in diesem schwebend in der Transportrichtung transportiert und auf eine vorbestimmte Restfeuchte von z.B. 7 % getrocknet. Hierfür wird die Papierbahn 1 in den Trocknungszonen 3.1, 3.2, 3.3, 3.4 mit erwärmter Umluft beaufschlagt.

In jeder der Trocknungszonen 3.1, 3.2, 3.3, 3.4 wird die Umluft mittels des zugeordneten Umluftventilators 8 im Kreislauf gefördert. Hierbei wird die Umluft aus dem Saugraum 11 abgezogen, mittels der Brennerabgase des Gasbrenners 12 erwärmt, durch den Umluftventilator 8 in die Düsenkästen 9 gefördert und aus diesen so auf die Papierbahn 1 geblasen, dass diese in Schwebe gehalten wird. Die Brennerabgase werden zu ihrer Abkühlung mit Luft aus der Trocknungszone 3.1, 3.2, 3.3, 3.4 vermischt, wobei die Luft mittels des Mischluftventilators 15 aus der zugehörigen Trocknungszone 3.1, 3.2, 3.3, 3.4 abgezogen und in das Brennerrohr 13 eingeleitet wird. Die so erzeugte Gasmischung wird als erwärmte Luft zum Erwärmen der Umluft in die Saugzone 11 in den unmittelbaren Saugbereich des Umluftventilators 8 geleitet. Die erwärmte Luft wird also direkt der Saugseite des Umluftventilators 8 so zugeführt, dass eine weitere Vermischung mit der von dem Mischluftventilator 15 abgezogenen Luft zu verhindert wird.

In den Trocknungszonen 3.1, 3.2, 3.3, 3.4 ist die Umluft so eingestellt, dass sie eine niedrige relative Feuchte von weniger als 5 % aufweist. Da in allen Trocknungszonen 3.1, 3.2, 3.3, 3.4 die Temperatur der Papierbahn 1 auf 80°C geregelt wird, ergibt sich bei hoher Wasserverdampfung eine möglichst hohe Temperatur der Umluft und somit für alle Trocknungszonen 3.1, 3.2, 3.3, 3.4 eine niedrige relative Feuchte. Die Menge der Frischluft wird in dem zweiten Wärmetauscher 18 durch die Abluft aus der ersten Trocknungszone 3.1 vorgewärmt und mittels des Frischluftventilators 20 und der Frischluftleitung in die letzte Trocknungszone 3.4 geleitet.

Die Abluft wird mittels der Abluftleitung 17 aus der ersten Trocknungszone 3.1 abgeleitet, in dem Wärmetauscher 18 abgekühlt und - gegebenenfalls nach einer Behandlung - durch einen Kamin ins Freie geleitet. Eine Menge der Abluft und damit auch eine Menge der Frischluft wird wie bekannt entsprechend den Prozessbedingungen vorgegeben und geregelt.

Am Ende jeder Trocknungszone 3.1, 3.2, 3.3, 3.4 wird mittels der Messvorrichtung die Temperatur der Papierbahn 1 bestimmt. Für jede Trocknungszone 3.1, 3.2, 3.3, 3.4 wird die Temperatur und/oder die Menge der Luft (Umluft) so geregelt, dass die Temperatur der Papierbahn 1 80°C beträgt. Die Temperatur der Luft ist in der ersten Trocknungszone 3.1 mit z.B. 180°C am höchsten und fällt dann stufenweise ab z.B. auf 110°C in der zweiten 3.2, 90°C in der dritten 3.3 und 80° in der letzten Trocknungszone 3.4. Auf diese Weise wird sicher verhindert, dass das Harnstoffharz zu stark vernetzt.

Weitere Messsonden sowie Regelkreise können angeordnet sein, wobei die Temperatur der Papierbahn 1 als übergeordnete Leitgröße bestimmend ist.

Nach dem Trocknen wird die imprägnierte Papierbahn 1 in dem Wickler 4 zu einer Rolle gewickelt.
Alternativ wird die Papierbahn 1. mittels eines Querschneiders zu Bogen geschnitten.

In einer alternativen Ausgestaltung der Erfindung ist zwischen dem Trockner 3 und dem Wickler 4 ein nicht dargestellter Drucker angeordnet, der im Betrieb eine Seite der imprägnierten Papierbahn 1 mit einem Dekor bedruckt.

In einer weiteren alternativen Ausgestaltung der Erfindung ist zwischen dem Trockner 3 und dem Wickler 4 oder zwischen dem Drucker und dem Wickler 4 eine zweite Auftragsvorrichtung angeordnet, die im Betrieb auf die gegebenenfalls bedruckte Seite Melaminharz in bekannter Weise aufträgt und dosiert. Die Schicht aus Melaminharz wird anschließend in eine weiteren Trockenvorrichtung getrocknet, wobei eine Temperatur der Papierbahn von maximal 99° eingehalten wird.

**Bezugszeichenliste**

| | | | |
|---|---|---|---|
| 1 | Papierbahn | 12 | Gasbrenner |
| 2 | Auftragsvorrichtung | 13 | Brennerrohr |
| 3 | Trockner | 14 | Brennerluftventilator |
| 4 | Wickler | 15 | Mischluftventilator |
| 5 | Pfeil (Transportrichtung) | 16 | Sperrschleuse |
| 6 | Antragswalze | 17 | Abluftleitung |
| 7 | Umlenkwalze | 18 | zweiter Wärmetauscher |
| 8 | Umluftventilator | 19 | Frischluftleitung |
| 9 | Düsenkasten | 20 | Frischluftventilator |
| 10 | Messvorrichtung | 21 | Vorratsrolle |
| 11 | Saugraum | | |

## Patentansprüche

1. Verfahren zum Imprägnieren und Trocknen einer durchlaufenden Papierbahn (1) mit einem in Wasser gelösten Harnstoffharz, wobei
- auf die Papierbahn (1) das Harnstoffharz in dosierter Menge aufgetragen wird,
- die Papierbahn (1) in einem Trockner (3) durch erwärmte Luft schwebend geführt und auf eine vorbestimmte Restfeuchte getrocknet wird, wobei mindestens ein Teil der Luft als Umluft im Kreislauf gefahren wird,
- eine Temperatur der Papierbahn (1) bestimmt wird und
- die Trocknung durch Verändern von Trocknungsparametern in einer Vielzahl unterschiedlicher Trocknungszonen (3.1, 3.2, 3.3, 3.4) geregelt wird,
- wobei zwischen den benachbarten Trocknungszonen (3.1, 3.2, 3.3, 3.4) jeweils eine Trennwand angeordnet ist,
- wobei die Temperatur der Papierbahn (1) in jeder der Trocknungszonen (3.1, 3.2, 3.3, 3.4) separat bestimmt und geregelt wird,
**dadurch gekennzeichnet, dass** für jede der Trocknungszonen (3.1, 3.2, 3.3, 3.4) eine Menge und/oder eine Temperatur der Umluft so geregelt werden, dass die Temperatur der Papierbahn (1) maximal 99°C beträgt, und dass Abluft ausschließlich aus einer ersten der Trocknungszonen (3.1) abgezogen und Frischluft ausschließlich einer letzten der Trocknungszonen (3.4) zugeführt wird.

2. Verfahren nach Anspruch 1, **dadurch gekennzeichnet, dass** die Frischluft mittels der Abluft vorgewärmt wird.

3. Verfahren nach Anspruch 1 oder 2, **dadurch gekennzeichnet, dass** ein unkontrolliertes Eindringen von Umgebungsluft in den Trockner (3) verhindert wird.

4. Verfahren nach einem der Ansprüche 1 bis 3, **dadurch gekennzeichnet, dass** die Umluft direkt mittels brennbarem Gas beheizt wird, wobei hierbei entstehende Verbrennungsgase mit aus einer zugehörigen der Trocknungszonen (3.1, 3.2, 3.3, 3.4) abgezogenen Luft vermischt und dann dieser Trocknungszone (3.1, 3.2, 3.3, 3.4) als Heizgas zugeführt werden.

5. Verfahren nach einem der Ansprüche 1 bis 4, **dadurch gekennzeichnet, dass** die Umluft in dem Trockner (3) eine relative Feuchte von maximal 10 % aufweist.

6. Verfahren nach einem der Ansprüche 1 bis 5, **dadurch gekennzeichnet, dass** die Temperatur der Umluft in der ersten Trocknungszone (3.1) 120 °C bis 300°C und in der letzten Trocknungszone (3.4) 60°C bis 100°C beträgt.

7. Verfahren nach einem der Ansprüche 1 bis 6, **dadurch gekennzeichnet, dass** nach dem Trocknen ein Melaminharz auf die Papierbahn (1) aufgetragen wird.

8. Vorrichtung zum Imprägnieren und Trocknen einer durchlaufenden Papierbahn (1) mit einem in Wasser gelösten Harnstoff- Harz, umfassend
- eine erste Auftragsvorrichtung (2) zum dosierten Auftragen des Harnstoffharzes auf die Papierbahn (1),
- einen Trockner mit Mitteln zum schwebenden Führen und zum Aufblasen von erwärmter, zumindest teilweise im Kreislauf gefahrener Umluft auf die Papierbahn (1), wobei der Trockner (3) eine Vielzahl von Trocknungszonen (3.1, 3.2, 3.3, 3.4) aufweist,
- wobei zwischen den benachbarten Trocknungszonen (3.1, 3.2, 3.3, 3.4) jeweils eine Trennwand angeordnet ist,
- mindestens eine Messvorrichtung (10) zum Bestimmen einer Temperatur der Papierbahn (1) und
- einen Regelkreis zum Verändern von Trocknungsparametern in den Trocknungszonen (3.1, 3.2, 3.3, 3.4),
- wobei dass jede der Trocknungszonen (3.1, 3.2, 3.3, 3.4) die Messvorrichtung (10) zum Bestimmen der Temperatur der Papierbahn (1) aufweist, **dadurch gekennzeichnet, dass** der Regelkreis eine Temperatur und/oder einer Menge der Umluft in jeder der Trocknungszonen (3.1, 3.2, 3.3, 3.4) derart beeinflusst, dass die Temperatur der Papierbahn maximal 99°C beträgt, und dass eine Abluftleitung (17) ausschließlich einer ersten der Trocknungszonen (3.1) und eine Frischluftleitung (19) ausschließlich einer letzten der Trocknungszonen (3.4) zugeordnet ist.

9. Vorrichtung nach Anspruch 8, **dadurch gekennzeichnet, dass** ein Wärmetauscher zur Erwärmung von Frischluft mittels Abluft des Trockners (3) angeordnet ist.

10. Vorrichtung nach Anspruch 8 oder 9, **dadurch gekennzeichnet, dass** sowohl einem Einlauf der Papierbahn (1) in den Trockner (3) als auch einem Auslauf jeweils eine Sperrschleuse (16) zugeordnet ist.

11. Vorrichtung nach einem der Ansprüche 8 bis 10, **dadurch gekennzeichnet, dass** jeder Trocknungszone (3.1, 3.2, 3.3, 3.4) ein Brenner (12) für brennbares Gas zugeordnet ist, wobei Verbrennungsgasen in einem Brennerrohr (13) mittels eines Mischluftventilators (15) Luft der Trocknungsstufe (3.1, 3.2, 3.3, 3.4) zuführbar ist und wobei die mit der Luft vermischten Verbrennungsgase als Heizgas in die Trocknungsstufe (3.1, 3.2, 3.3, 3.4) einleitbar sind.

12. Vorrichtung nach einem der Ansprüche 8 bis 10, **dadurch gekennzeichnet, dass** hinter dem Trockner (3) eine zweite Auftragsvorrichtung zum Auftragen von Melamiharz angeordnet ist.

## Claims

1. Method for impregnating and drying a continuous paper web (1) with of a urea resin dissolved in water, wherein
- the urea resin is applied to the paper web (1) in a dosed quantity;
- the paper web (1) is conveyed in a dryer (3) by heated air while being suspended, and dried to a predetermined residual moisture, wherein at least one part of the air is circulated as recirculated air in a cycle;
- a temperature of the paper web (1) is determined; and
- the drying is regulated by changing drying parameters plurality of different drying zones (3.1, 3.2, 3.3 and 3.4),
- wherein one dividing partition each is placed between the adjoining drying zones (3.1, 3.2, 3.3 and 3.4),
- wherein the temperature of the paper web (1) in each of the drying zones (3.1, 3.2, 3.3 and 3.4) is determined and regulated separately, **characterised in that**, for each of the drying zones (3.1, 3.2, 3.3 and 3.4), a quantity and/or a temperature of the recirculated air is regulated in such a way that the temperature of the paper web (1) amounts to a maximum of 99°C, and that exhaust air is exclusively extracted from one of the first drying zones (3.1) and fresh air is exclusively supplied to one of the last drying zones (3.4).

2. Method in accordance with Claim 1, **characterised in that** the fresh air is pre-heated by means of the exhaust air.

3. Method in accordance with Claim 1 or 2, **characterised in that** an uncontrolled penetration of ambient air into the dryer (3) is prevented.

4. Method in accordance with one of Claims 1 to 3, **characterised in that** the recirculated air is directly heated using combustion gas, wherein combustible gases generated here are mixed with air extracted from one of the relevant drying zones (3.1, 3.2, 3.3 or 3.4) and the resulting compound is then supplied to this drying zone (3.1, 3.2, 3.3 or 3.4) as heating gas.

5. Method in accordance with one of Claims 1 to 4, **characterised in that** the recirculated air in the dryer (3) has a relative humidity up to a maximum of 10%.

6. Method in accordance with one of Claims 1 to 5, **characterised in that** the temperature of the recirculated air in the initial drying zone (3.1) amounts to 120°C to 300°C, and in the last drying zone (3.4) 60°C to 100°C.

7. Method in accordance with one of Claims 1 to 6, **characterised in that** a melamine resin is applied to the paper web (1) after drying.

8. Device for impregnating and drying a continuous paper web (1) with a urea resin dissolved in water, comprising
- a first application device (2) for dosed application of the urea resin to the paper web (1);
- a dryer with means of suspended conveying whilst blowing heated air that is at least partially recirculated onto the paper web (1), wherein the dryer (3) has a plurality of drying zones (3.1, 3.2, 3.3 and 3.4);
- wherein one dividing partition each is placed between the adjoining drying zones (3.1, 3.2, 3.3 and 3.4);
- at least one measuring device (10) for determining a temperature of the paper web (1); and
- a control loop for changing drying parameters in the drying zones (3.1, 3.2, 3.3 and 3.4);
- wherein each of the drying zones (3.1, 3.2, 3.3 and 3.4) contains the measuring device (10) for determining the temperature of the paper web (1), **characterised in that** the control loop influences a temperature and/or a quantity of the recirculated air in each of the drying zones (3.1, 3.2, 3.3 and 3.4) in such a way that the temperature of the paper web amounts to a maximum of 99°C, and that an exhaust duct (17) is exclusively assigned to a first one of the drying zones (3.1) and a fresh air duct (19) is exclusively assigned to last one of the drying zones (3.4).

9. Device in accordance with Claim 8, **characterised in that** a heat exchanger for heating up fresh air is provided for by means of exhaust air from the dryer (3).

10. Device in accordance with Claim 8 or 9, **characterised in that** a barrier lock (16) is assigned to both an in-feed of the paper web (1) into the dryer (3) and an outlet respectively.

11. Device in accordance with one of Claims 8 to 10, **characterised in that** a burner (12) for combustion gas is assigned to each drying zone (3.1, 3.2, 3.3 and 3.4), wherein air from the drying stage (3.1, 3.2, 3.3 or 3.4) can be supplied to combustion gases in a burner pipe (13) by means of a mixed air ventilator (15), and wherein the combustion gases mixed with the air can be conducted into the drying stage (3.1, 3.2, 3.3 or 3.4) as heating gas.

12. Device in accordance with one of Claims 8 to 10, **characterised in that** a second application device for applying melamine resin is arranged downstream of the dryer (3).

## Revendications

1. Procédé d'imprégnation et de séchage d'une bande de papier continue (1) avec une résine d'urée dissoute dans de l'eau,
- la résine d'urée étant appliquée en quantité dosée sur la bande de papier (1),
- la bande de papier (1) traversant de manière flottante de l'air chaud dans un sécheur (3) et étant séchée à une humidité résiduelle prédéterminée, au moins une partie de l'air étant mise en circulation comme air de circulation,
- une température de la bande de papier (1) étant déterminée et
- le séchage étant régulé par modification de paramètres de séchage dans une pluralité de zones de séchage (3.1, 3.2, 3.3, 3.4) différentes,
- respectivement une paroi de séparation étant agencée entre les zones de séchage (3.1, 3.2, 3.3, 3.4) contiguës,
- la température de la bande de papier (1) étant déterminée et régulée séparément dans chacune des zones de séchage (3.1, 3.2, 3.3, 3.4), **caractérisé en ce que** pour chacune des zones de séchage (3.1, 3.2, 3.3, 3.4), une quantité et/ou une température de l'air de circulation est régulée de sorte que la température de la bande de papier (1) s'élève à maximum 99°C, et de l'air vicié est retiré exclusivement d'une première des zones de séchage (3.1) et de l'air frais est amené exclusivement à une dernière des zones de séchage (3.4).

2. Procédé selon la revendication 1, **caractérisé en ce que** l'air frais est préchauffé à l'aide de l'air vicié.

3. Procédé selon la revendication 1 ou 2, **caractérisé en ce qu'**une pénétration incontrôlée d'air ambiant dans le sécheur (3) est empêchée.

4. Procédé selon l'une quelconque des revendications 1 à 3, **caractérisé en ce que** l'air de circulation est chauffé directement à l'aide d'un gaz combustible, des gaz de combustion apparus étant mélangés avec de l'air retiré d'une zone afférente des zones de séchage (3.1, 3.2, 3.3, 3.4) et étant ramenés ensuite à cette zone de séchage (3.1, 3.2, 3.3, 3.4) comme gaz de chauffage.

5. Procédé selon l'une quelconque des revendications 1 à 4, **caractérisé en ce que** l'air de circulation dans le sécheur (3) présente une humidité relative de 10% maximum.

6. Procédé selon l'une quelconque des revendications 1 à 5, **caractérisé en ce que** la température de l'air de circulation est comprise dans la première zone de séchage (3.1) entre 120 et 300°C et dans la dernière zone de séchage (3.4) entre 60 et 100°C.

7. Procédé selon l'une quelconque des revendications 1 à 6, **caractérisé en ce qu'**une résine de mélamine est appliquée sur la bande de papier (1) après le séchage.

8. Dispositif d'imprégnation et de séchage d'une bande de papier (1) continue avec une résine d'urée dissoute dans l'eau, comprenant
- un premier dispositif d'application (2) pour l'application dosée de la résine d'urée sur la bande de papier (1),
- un sécheur avec des moyens pour le guidage flottant et pour l'insufflation d'air de circulation chauffé, amené au moins en partie en circulation sur la bande de papier (1), le sécheur (3) présentant une pluralité de zones de séchage (3.1, 3.2, 3.3, 3.4),
- respectivement une paroi de séparation étant agencée entre les zones de séchage contiguës (3.1, 3.2, 3.3, 3.4),
- au moins un dispositif de mesure (10) pour la détermination d'une température de la bande de papier (1) et
- un circuit de régulation pour la modification de paramètres de séchage dans les zones de séchage (3.1, 3.2, 3.3, 3.4),
- chacune des zones de séchage (3.1, 3.2, 3.3, 3.4) présentant le dispositif de mesure (10) pour la détermination de la température de la bande de papier (1), **caractérisé en ce que** le circuit de régulation influence une température et/ou une quantité de l'air de circulation dans chacune des zones de séchage (3.1, 3.2, 3.3, 3.4) de telle manière que la température de la bande de papier s'élève à 99°C au maximum et **en ce qu'**une conduite d'air vicié (17) est associée exclusivement à une première des zones de séchage (3.1) et une conduite d'air frais (19) exclusivement à une dernière des zones de séchage (3.4).

9. Dispositif selon la revendication 8, **caractérisé en ce qu'**un échangeur de chaleur est agencé pour le chauffage de l'air frais à l'aide de l'air vicié du sécheur (3).

10. Dispositif selon la revendication 8 ou 9, **caractérisé en ce que** respectivement un sas de blocage (16) est associé non seulement à une entrée de la bande de papier (1) dans le sécheur (3) mais aussi à une sortie.

11. Dispositif selon l'une quelconque des revendications 8 à 10, **caractérisé en ce qu'**un brûleur (12) pour du gaz combustible est associé à chaque zone de séchage (3.1, 3.2, 3.3, 3.4), de l'air de l'étape de séchage (3.1, 3.2, 3.3, 3.4) pouvant être ramené aux gaz de combustion dans un tube de brûleur (13) à l'aide d'un ventilateur d'air mixte (15) et les gaz de combustion mélangés à l'air pouvant être introduits comme gaz de chauffage dans l'étape de séchage (3.1, 3.2, 3.3, 3.4).

12. Dispositif selon l'une quelconque des revendications 8 à 10, **caractérisé en ce qu'**un second dispositif d'application pour l'application de résine de mélamine est agencé derrière le sécheur (3).
